# EUROPÄISCHE PATENTSCHRIFT

(11) **EP 3 122 647 B1**
(45) Veröffentlichungstag und Bekanntmachung des Hinweises auf die Patenterteilung: **14.03.2018**
(21) Anmeldenummer: 15713154.1
(22) Anmeldetag: 24.03.2015
(51) Int. Cl.: B65D 41/12

(54) **KRONKORKENVERSCHLUSS UND VERSCHLUSSVERFAHREN**
CROWN CORK CLOSURE AND A CLOSING METHOD
BOUCHAGE PAR CAPSULE ET PROCÉDÉ DE BOUCHAGE

(30) Priorität: 27.03.2014 DE 102014104322
(43) Veröffentlichungstag der Anmeldung: 01.02.2017
(73) Patentinhaber: KHS GmbH, 44143 Dortmund (DE)
(72) Erfinder: HILLMANN, Heinz, 67286 Obrigheim (DE); KRIEG, Andreas, 67596 Dittelsheim-Hessloch (DE)
(86) Internationale Anmeldenummer: PCT/EP2015/056264
(87) Internationale Veröffentlichungsnummer: WO 2015/144710

(56) Entgegenhaltungen:
- DE-A1- 19 713 404
- FR-A- 1 317 228
- US-A- 2 974 816
- US-A- 3 261 895

## Beschreibung

Die Erfindung umfasst ein kappenartiges Verschlusssystem für Behälter, insbesondere für Flaschen (Glasflaschen), wobei das Verschlusssystem auf der Innenseite im Bereich der Formenden ein verformbares Dichtmaterial aufweist, welches Hohlräume mindestens im Umfang des zum Behälterboden weisenden Endes verschließt. Kronkorken sind als Verschlüsse für Behälter, insbesondere für Getränkeflaschen aus Glas sehr üblich und bekannt, insb. für Bier- und Softdrinkflaschen. Dabei bestehen diese aus einem kreisförmigen Blechstück mit kronenförmig gebogenen Rand und einer dichtenden Einlage. Diese war anfänglich aus Kork, das als kompressibles Zwischenstück zwischen Flaschenhals und Blech für die nötige Dichtigkeit sorgte. Üblich sind heute Polyvinylchlorid (PVC) oder Polyethylen (PE). Weiterhin sind aus Korrosionsschutzgründen Kronkorken in der Regel mit Schutzlacken überzogen.

Der gebräuchlichste Kronkorken hat 21 Zacken, wobei der Vorteil der ungeraden Zackenzahl darin besteht, dass sich diese nicht direkt gegenüber stehen und somit ein Verkanten in den Zuführungsaggregaten verhindert wird.

Kronkorken werden mittels Verschließmaschine auf die Behälter aufgesetzt, die mit Hilfe bspw. eines magnetischen Stempels zugeführte Kronkorken führt und diese auf den Flaschenhals drückt. Gleichzeitig senkt sich ein zylindrischer Bereich um den Kronkorken, der dafür sorgt, dass der Zackenrand umgebogen wird oder um den Mündungsbereich des Behälters umgebördelt wird.

Die DE 4018121 A1 offenbart ein solches Verfahren zum Verschließen von Behältern, bei dem auf das Mündungsende eines Behälters Kronkorken unter Bildung eines Dichtungspreßsitzes zwischen Verschlusselement und Behälter verschlossen werden, wobei in einer ersten Verschließphase eine vorläufige Klemmverbindung und in einer nachfolgenden Verschließphase der endgültige Dichtungspreßsitz hergestellt wird. Dabei wird die vorläufige Klemmverbindung des Verschlusselementes mit dem Behälter durch plastisches Verformen des Kronkorkens hergestellt. Der Verschlussvorgang gemäß der DE 4 018121 A1 ist dabei mehrstufig, mit unterschiedlichen, d.h. ansteigenden Verschlusskräften. Ein weiterer Kronkorkenverschließer wird in der DE 4036306 A1 offenbart, bei welchem ein Heftkopf vorgesehen ist, der vorstehende, zum Umbördeln des Kronenkorkenrandes bewegbare Stiftelemente aufweist. Dabei ist eine pneumatische Antriebseinrichtung zur Erzeugung einer Vorschubbewegung für den Heftkopf vorgesehen.

Eine besonders hygienische Vorrichtung wird in der DE 35 15 334 A1 offenbart, wobei hier der Verschluss des Behälters in einem Sterilraum erfolgt, der mittels eines Schutzgases erzeugt wird. Weiterhin ist aus der US 2 974 816 A ein Verschlusssystem gemäß dem Oberbegriff des Anspruchs 1 mit einem Kronkorken bekannt, der nicht an der Mündungsoberkante dichtend anliegt, sondern bei welchem an seiner äußeren Kante eine am Behälterhals umlaufende Abdichtung in Form eines elastischen Materials vorgesehen ist.

Die US 3 261 895 A offenbart zudem einen Kronkorken, der zur besseren Dichtigkeit mit einem schäumbaren Material in seiner Oberwand versehen ist.

Auch wenn das Verfahren und die hierfür üblichen Vorrichtungen weite Verwendung finden, besteht ein Problem darin, dass die Behältermündung beim Füllvorgang direkt vor dem Verschließer häufig mit Produkt benetzt wird, welches dann in dem Hohlraum, der sich unterhalb der angelegten und gebördelten Kronkorkenzähne ergibt, verderben kann, indem Schimmelbildung erfolgt. Auf jeden Fall bilden die Räume unterhalb des Kronkorkens einen teilweise offenen Hohlraum, in dem eine Verschmutzung nicht vermeidbar ist und mit welchem der Verbraucher mit den Lippen in Kontakt kommt.

Die Aufgabe der Erfindung besteht nun darin, ein Verschlusssystem zur Verfügung zu stellen, der verbesserte hygienische Eigenschaften aufweist.

Diese Aufgabe wird erfindungsgemäß mit einem Verschlusssystem gelöst, das auf der Innenseite im Bereich der Formenden ein verformbares Dichtmaterial umfasst, welches die Hohlräume mindestens im Umfang des zum Behälterboden weisenden Endes verschließt, und weiter gemäß Anspruch 1 ausgeführt ist. Bei einem derartigen kappenartigen Verschlusssystem für Behälter, sind Kronkorken vorgesehen, die eine Vielzahl von zacken- oder zahnartigen Formenden, als abwechselnd Erhebungen und Senken bzw. Talabschnitte, aufweisen. Diese sind in der Regel von einer ungeraden Anzahl, zur Vermeidung von Verblockungen in den Transportwegen. Diese Kronkorken sind mindestens teilweise aus einem metallischen und/oder aluminiumhaltigen Werkstoff (Grundkörpers) gebildet und können eine innere Beschichtung aus einer oder mehreren Lagen umfassen (Gummi, Kunststoff) zur Verbesserung der Abdichtung zw. der Behältermündung und der Unterseite des Kronkorkens. Der Kronkorken ist dabei derart geformt, dass

die Formenden nach der bestimmungsgemäßen, die Mündung des Behälters verschließenden Verformung, die grundsätzlich bekannte gewellte oder gezackte radiale Kontur aufweisen, so dass ein oder mehrere Hohlräume zwischen der äußeren mündungsnahen Behälteroberfläche und den Formenden gebildet werden, wobei im Bereich der Formenden ein verformbares Dichtmaterial vorgesehen ist, welches vorgenannte Hohlräume verschließt. Der Hohlraumverschluss muss dabei in axialer Richtung nicht vollständig sein, mindestens aber wird in Umfangsrichtung ein kranz- oder ringförmiger Verschluss- bzw. Dichtelement erreicht.

Das Dichtmaterial ist auf den Grundkörper aufgetragen. Diese Zusammenführung des Dichtmaterials und des Grundkörpers des Kronkorkens kann unmittelbar vor oder im Verschließer erfolgen, so dass Grundkörper und Dichtmaterial aus zwei unterschiedlichen Vorhalte- und Zu- bzw. Überleitsystemen bereitgestellt und vor dem Applizieren auf die Flasche zu einem einzigen Verschluss (Kronkorken) verbunden werden.

Um möglichst universell verwendbar zu sein, ist das Dichtmaterial beim Rohling des Grundkörpers idealerweise derart in die randnahen Täler der Innenseite eingebracht, dass es die erhabenen Abschnitte nicht oder nur geringfügig überragt. Idealerweise sollte das Dichtmaterial den Grundkörper im Bereich der Erhebungen auf der Innenseite lotrecht nicht mehr als 1 mm überragen, idealerweise sollte der Materialüberstand des Dichtmaterials im Bereich von 0 bis 0,5 mm liegen und vorrangig ist ein Bereich von kleiner 0,2 mm zu wählen.

Solch geringe oder fehlende Überstände von Dichtmaterial auf der Grundkörperinnenseite verhindern ein Abscheren beim Aufsetzen und Verschließen durch die üblichen Verschlusswerkzeuge und auch ein sicheres Ansetzen des Grundkörpers, ohne dass eine größere Geometrie oder ein sonstwie geändertes Design des Grundkörpers erforderlich wird.

Dabei gilt als Innenseite des Grundkörpers diejenige Seite, welche in der bestimmungsgemäßen Position in Richtung der Behältermündung weist bzw. dort aufliegt. Somit ist die Außenseite des Grundkörpers die entsprechende andere Seite des Grundkörpers und trägt insb. in dem zentralen Bereich regelmäßig ein Dekor, einen Schriftzug und/oder ein Logo zur Ansprache von Endverbrauchern. In einem nicht erfindungsgemäßen Beispiel kann dabei das Dichtmaterial ein gummi- oder schaumstoffartiges Material sein, insb. ein gummi- oder schaumstoffartiges Material, dessen äußere Oberfläche im Verhältnis der inneren Oberfläche keine oder im Wesentlichen keine Poren aufweist, um die Einlagerung von Verunreinigungen zu erschweren. Dabei kann ein keimabtötender oder vermehrungshemmender Inhaltsstoff dem Dichtmaterial beigefügt werden, wie Silber, Zink oder Kupferpartikel oder sonstige zulässige Stoffe.

In einer besonders vorteilhaften (jedoch nicht erfindungsgemäßen) Ausführungsform ist das Dichtmaterial als ein scheiben- oder tellerartiges Formstück in der Art eines Dichtpads ausgeformt, das mindestens zwei mehr oder weniger konzentrische Bereiche aufweist. Der eine Bereich ist der radial äußere Bereich (Randbereich), der als wulstartige Kranz- oder Dichtkontur ausgeformt ist. Diese kann in geeigneter Weise passend zu den Formenden konturiert sein, d.h. auch eine zahnartige Struktur aufweisen. Der innere Bereich bildet das flachere Mittelteil, welches die Mündungsdichtung auf der Oberseite des Behälters bildet. Dieses kann ggf. eine zur Behältermündung passende Auflage oder Konturierung aufweisen, als Mündungsabdichtung.

Das Dichtpad kann dabei derart mit dem Grundkörper selbst verbunden oder an diesem angebracht sein oder werden (vor dem Verschluss des Behälters), dass das Dichtpad vollflächig am Grundkörper anliegt, d.h. lagefixiert ist, bspw. durch Verkleben. Alternativ kann vorgesehen werden, dass nur eine Teilfläche des inneren und/oder des äußeren Bereichs am Grundkörper lagefixiert ist, so dass ein Dehnen oder eine Bewegung im Material des Dichtpads leicht möglich ist, zu Erreichung einer optimalen Dichtlage. Erfindungsgemäß wird ein Dichtmaterial eingesetzt, das hinsichtlich des Volumens ein aktivierbares Material ist. Dabei ist nachfolgend unter "aktivierbar" zu verstehen, dass das Dichtmaterial vor oder bei der Anbringung des Grundkörpers bzw. des kappenartigen Verschlusssystems eine erste Volumengröße (Ausdehnung) aufweist, und dass durch Kraftänderung und/oder Energieeintrag eine zweite Volumengröße (Ausdehnung) veranlasst werden kann. So kann der mit einem geringen Volumen an Dichtmaterial belegte Kronkorken platzsparend und insb. ohne Beschädigung des weicheren Dichtmaterials als lose Ware gelagert und transportiert werden. Die gewünschte Volumenvergrößerung zum idealen Verschluss der unerwünschten Hohlräume wird nach der mechanischen Verformung der Kronkorken und dem Verschluss der Behälter veranlasst. Alternativ kann diese Aktivierung und Vergrößerung aber auch im Zuleitungsweg des Kronkorkens zum Behälter erfolgen, wenn dieser bereits in einer zumindest teilweise bestimmten Lage und/oder Orientierung vorliegt.

Dabei erfolgt die Aktivierung insbesondere durch Eintrag von Wärmeenergie, indem sich das Dichtmaterial unter Wärmeeinfluss ausdehnt und/oder schmilzt, so dass eine alle Kapillaren und Hohlräume ausfüllende räumliche Neuverteilung erfolgt. Dabei kann der Grundkörper des Kronkorkens durch Kontakterwärmung, Strahler oder induktiv erwärmt werden, so dass mittels Wärmeleitung das Dichtmaterial mittelbar erwärmt wird.

Da insb. bei Glasflaschen diese nach der Füllung durch das Füllgut kalt sind, in der Regel in einem Temperaturbereich unter 15°C, insb. unter 10°C, kann es vorteilhaft sein, dass die Wärme in einem sehr begrenzten Bereich von vertikal von oben in das Material des Kronkorkens eingeleitet wird, nämlich den die Mündungsöffnung des Behälters überdeckenden Abschnitt, so das keine oder nur eine sehr geringe Wärmeeinleitung in die Oberfläche des Behälters erfolgt, insb. das Dichtmaterial auch als eine thermische Isolierung dient.

Alternativ (aber nicht im Rahmen der Erfindung) kann das Dichtmaterial einen so genannten Memoeffekt aufweisen, der darin besteht, dass eine komprimierte, verminderte Volumenform nach Druckverminderung eine Zeitlang behalten wird bzw. die ursprüngliche, vergrößerte Volumenform wieder langsam angestrebt wird. Die Volumenminderung kann derart vorgenommen werden, dass das Dichtmaterial der Kronkorken in der Zuleitung zum Behälter kurzzeitig gepresst wird oder die Kronkorken und das Dichtmaterial derart unter Pressung oder Druck gelagert werden, dass die Volumenverminderung im Sortier- und Zuleitsystem zum Verschließer respektive Behälter bereits gegeben ist. Hier sind bspw. Materialien aus einem Polyurethan oder dieses umfassende Materialien zu nennen. Der Rückformungsprozess kann auch mittels Energieeintrag in vergleichbarer Art und Weise unterstützt oder beschleunigt werden, wo oben ausgeführt. Erfindungsgemäß ist das Dichtmaterial ein oder mehrere Aufträge eines Heiß- und/oder Schmelzklebers, der dann nach dem Verformen und Verschließen durch einen geeigneten Energieeintrag mindestens teilweise verschmolzen wird. Dabei kann insbesondere ein Schmelzkleber vorgesehen werden, der vor der vorgenannten Erwärmung weicher und elastischer ist, als nach dem Verschmelzen (Versprödung, Aushärtung). So dass das Öffnen des Kronkorkens bzw. des Behälters, eine Art Bruch im Kleber erzeugt, der insb. vom Verbraucher optisch leicht wahrgenommen werden kann. Eine Verbesserung des kappenartigen Verschlusssystems aller der vorgenannten Varianten besteht darin, dass das Dichtmaterial radial über die Formenden hinaus steht, dass dieses freie Dichtmaterial einen Art Sicherungsring oder -kranz bildet, der bei dem Öffnen des Behälters verletzt werden muss, weil er z.B. teilverformt, zerbricht und/oder sich spaltet. Somit dient das Dichtmaterial auch als Manipulationssicherung und Hygienenachweis. Die Hygiene kann weiter verbessert werden, wenn das Dichtmaterial zumindest bereichsweise keimabtötende oder keimhindernde Substanzen enthält, wie bspw. Silber- oder Kupferverbindungen oder andere bekannte Chemikalien.

Dabei kann auf das Dichtmaterial zusätzlich zumindest noch bereichsweise, also räumlich begrenzt, eingewirkt werden, so dass das Dichtmaterial in diesem Bereich oder insgesamt stärker aushärtet oder versprödet. Ein solches Einwirken kann ggf. mittels UV-Strahlung, weiterem Energieeintrag, Kälteschock oder in einer sonstigen geeigneten Art und Weise erfolgen.

Bei einer Variante enthält das Dichtmaterial bspw. Komponenten, die mittels UV aushärtbar sind. Dabei erfolgt eine chemische Reaktion bei der Aushärtung durch eine UV-Polymerisation. Sind nämlich im Dichtmaterial, ggf. nur im Randbereich, Fotoinitiatoren vorgesehen, die in der Ausgangsform in einer Doppelbindung vorkommen. Wird mittels Strahlern eine UV-Strahlung eingetragen, werden die Fotoinitiatoren aktiviert, wobei durch die energiereiche UV-Strahlung die Doppelbindung der Fotoinitiatoren aufgebrochen wird, sodass sich freie Radikale bilden und eine nicht reversible Vernetzung mit bspw. Füll- und Bindemitteln zu Makromolekülen erfolgt. Dies hat eine Aushärtung und Versprödung zur Folge.

Somit ist auch ein Verfahren zum Verschluss von Behältern mit einem kappenartigen Verschlusssystem nach einem der vorherigen Ausführungsformen umfasst, bei welchem sich nach dem Schritt der Verformung der Formenden ein Rückbildungs- und/oder Aktivierungsschritt anschließt, bei welchem durch Druckentlastung oder mittelbar über Energieeintrag in den Kronkorken oder unmittelbar durch Energieeintrag in freiliegende Flächen des Dichtmaterials, eine mindestens zeitweise Form- und/oder Zustandsänderung des Dichtmaterials veranlasst wird. Diese ist in der Regel eine Volumenvergrößerung des Dichtmaterials, bei dem die Hohlräume geschlossen werden.

Eine Verbesserung besteht darin, dass nach der Verformung und Aktivierung des Dichtmaterials, das Dichtmaterial mit einem ring- oder kranzartigen Bereich die freien Formenden axial nach heraus ragt und durch die Aktivierung und/oder durch einen zusätzlichen Behandlungsschritt das überragende, freie Dichtmaterial derart insb. auch in radiale Richtung vergrößert wird, dass dieses die axial nach unten weisenden Kanten des Kronkorkens überdeckt und somit einen Ring oder Kranz unterhalb der freien Formenden bildet, der idealerweise denselben oder einen größeren äußeren Umfang hat, als der größte äußere Umfang der Formenden im verformten Verschlusszustand.

Eine weitere Verbesserung mit Blick auf die Vermeidung von mechanischen Verletzungsmöglichkeiten besteht darin, dass die äußeren Talabschnitte des Verschlusselementes mit einem flexiblen Füllmaterial ganz oder teilweise aufgefüllt werden. Dabei sollte dieses Füllmaterial die erhabenen Zähne nicht überragen, um von dem Verschließerwerkzeug bei der Verformung des Grundkörpers nicht abgeschoben zu werden. Dieses Füllmaterial könnte ein analoges Material sein zu den vorgenannten Dichtmaterialen und insbesondere ebenso aktivierbar sein.

Alternativ oder ergänzend hierzu ist es auch möglich, dass die radial äußeren Kanten des Grundkörpers mit einem Kantenmaterial belegt sind, wie bspw. einem Siegellack oder einem Heiz- oder Schmelzkleber. Dieses Kantenmaterial bildet einen optisch vorteilhaften mechanischen Schutzrand an der Unterkante des Grundkörpers nach dem Anbringen auf einen Behälter. Mittels einer thermischen Nachbehandlung kann in analoger Weise der Kantenschutz geglättet und als Manipulationssicherung endbehandelt werden.

Zur maschinenseitigen Realisierung der vorgenannten Ausführungsformen sind die entsprechenden Aggregate, wie Heizungen, Strahler, Verdichter usw. vorgesehen, die an geeigneter Weise angeordnet sind. Für die ggf. sehr kleinflächige Erwärmung oder Bestrahlung sind vorteilhafterweise entsprechende Laser- und/oder Linsensysteme vorgesehen.

So sind bspw. besonders vorteilhaft zur Verschmelzung eines Schmelzklebers nach dem Verschließen energiereiche Laser geeignet, die von schräg unten auf freie Oberflächen des Klebemittelauftrages gerichtet sind und/oder die radial nur auf den Bereich der Formenden gerichtet sind, unter welchen der Klebemittelauftrag angeordnet ist.

Die sonstigen bekannten Prozessschritte vor und nach dem Verschließer, sind entsprechend in analoger Weise nach Bedarf kombinierbar. Dies sind geeignete Inspektions- und Kontrolleinheiten vor und/oder nach dem Verschließer, Reinigungs- und Hygienisierungseinheiten, um die Verunreinigungen abzusaugen und ggf. eine Entkeimung der Verschlüsse vorzunehmen. Insbesondere ist vorteilhafterweise nach dem Verschließer eine Verschlussinspektion vorzusehen, die die ordnungsgemäße Verschlussqualität und das Vorhandensein des Kronkorkens und ggf. erzeugte Sicherungsringe unterhalb des Kronkorkens überprüft

Als Zuführsysteme dienen bekannte Einheiten, welche die Verschlüsse zum Verschließer transportieren und dabei die Ausrichtung und Lage berücksichtigen und festlegen. Die gewünschte Richtungsorientierung wird in derartigen Transporteinheiten beibehalten. Weiterhin erfolgt der Übergang der Kronkorken zum Verschließer über Pick & Place Station(en), über Einblasvorrichtungen oder sonstige geeignete Elemente.

Bedarfsweise kann eine Mündungsdusche vor dem eigentlichen Verschließschritt vorgesehen werden, um bspw. Schaumreste wegzuspülen

Der Verschließer selbst weist bekannte Verschließköpfe auf, die den beschriebenen Kronkorken applizieren können. Der Verschließer ist vorteilhafterweise ein Verschließer in umlaufender Bauweise mit einer Mehrzahl von Verschließerstationen, die mindestens je ein Verschlusswerkzeug umfassen. Eine Alternative besteht darin, dass das Verschlusswerkzeug, mittels welchem der Grundkörper an die Behältermündung angeformt und diese verschlossen wird, als wärmeenergieleitendes bzw. -übertragendes Element dient, indem dieser bspw. zur induktiven Wärmeübertragung ausgeformt ist oder selbst induktiv erwärmt wird.

Bei einer alternativen Ausführung erfolgt der Energieeintrag (insb. der Wärmeenergieeintrag) zusätzlich oder alleinig in einer Behandlungsstation, die stromabwärts zu dem Verschließer angeordnet ist, wobei die Mittel zum Energieeintrag den vorgenannten Mitteln entsprechen. Zum gleichmäßigen Energieeintrag ist es vorteilhaft, wenn der zu behandelnde Behälter beim Transport in der Behandlungsstrecke um seine Hochachse rotiert wird, wobei der Verschluss und die Behältermündung frei liegen. Die Vorrichtungen zum Energieübertrag, bspw. Heizelemente, Strahler, etc. können bspw. neben dem Transportweg der Behälter angeordnet sein.

Wenn der Behälter bspw. mit einem energiespendenden Greifer umschlossen wird, ist eine Rotation nicht erforderlich. Somit könnte vorteilhafterweise die Aktivierung des Dichtmaterials auf einem Auslauftransporteur erfolgen, insb. einem Auslaufstern mit geeigneten heizbaren Kopf- und Mündungsgreifern.

Dabei ist vorteilhafterweise nach der Verschließerposition oder -einheit eine Aushärt- und/oder Versprödungseinheit vorgesehen, diese kann aber auch ein integraler Bestandteil der Verschließerstation sein, die bedarfsweise aktiviert, d.h. zugeschaltet werden kann.

## Patentansprüche

1. Kappenartiges Verschlusssystem für Behälter, umfassend einen eine Vielzahl von zacken- oder zahnartigen Formenden aufweisenden Kronkorken als Grundkörper, der mindestens teilweise aus einem metallischen und/oder aluminiumhaltigen Werkstoff gebildet ist und eine zur Anlage an den Behälter bestimmte Innenseite und eine Außenseite aufweist, wobei der Grundkörper des Kronkorkens derart geformt ist, dass die Formenden nach bestimmungsgemäßer und den Behälter verschließenden Verformung einen oder mehrere Hohlräume zwischen der äußeren Behälteroberfläche und den Formenden bilden, wobei auf der Innenseite im Bereich der Formenden ein verformbares Dichtmaterial vorgesehen ist, welches die Hohlräume mindestens im Umfang des zum Behälterboden weisenden Endes verschließt, **dadurch gekennzeichnet, dass**
das Dichtmaterial ein oder mehrere Aufträge eines Heiß- und/oder Schmelzklebers und ein zu seiner Volumenvergrößerung aktivierbares Material ist.

2. Kappenartiges Verschlusssystem nach Anspruch 1, **dadurch gekennzeichnet, dass** das Dichtmaterial radial über die Formenden hinaus steht.

3. Kappenartiges Verschlusssystem nach einem der vorstehenden Ansprüche, **dadurch gekennzeichnet, dass** das Dichtmaterial den Grundkörper im Bereich von Erhebungen auf der Innenseite lotrecht nicht mehr als 1 mm, idealerweise nur um 0 bis 0,5 mm überragt.

4. Kappenartiges Verschlusssystem nach einem der vorstehenden Ansprüche, **dadurch gekennzeichnet, dass** das Dichtmaterial zumindest bereichsweise eine keimhemmende oder keimabtötende Substanz enthält.

5. Kappenartiges Verschlusssystem nach einem der vorstehenden Ansprüche, **dadurch gekennzeichnet, dass** Talabschnitte der Formenden auf der Außenseite des Grundkörpers zumindest teilweise mit einem Füllmaterial belegt sind und/oder die Außenkante des Grundkörpers mit einem Kantenmaterial belegt ist.

6. Verfahren zum Verschluss von Behältern mit einem kappenartigen
Verschlusssystem nach einem der Ansprüche 1 bis 5 wobei die Behälter und die Kronkorken der Verschließvorrichtung zugeführt werden **dadurch gekennzeichnet, dass**
sich nach dem Schritt der Verformung der Formenden ein Aktivierungsschritt anschließt, bei welchem mittelbar über Energieeintrag in den Kronkorken oder unmittelbar durch Energieeintrag in freiliegende Flächen des Dichtmaterials, eine Volumenvergrößerung des Dichtmaterials veranlasst wird

7. Verfahren nach Anspruch 6, **dadurch gekennzeichnet, dass** der Energieeintrag in einer Transport- und/oder Behandlungsstation stromabwärts zur Verschließvorrichtung erfolgt.

8. Verfahren nach Anspruch 7, **dadurch gekennzeichnet, dass** der Energieeintrag während eines kontinuierlichen Transports der Behälter erfolgt.

9. Verfahren nach einem der Ansprüche 6 bis 8, **dadurch gekennzeichnet, dass** die Form- und/oder Zustandsänderung des Dichtmaterials derart erfolgt, dass nach der Verformung und nach der Aktivierung überstehendes Dichtmaterial die freien Formenden radial überdeckt, und somit einen Ring oder Kranz unterhalb der freien Formenden bildet.

10. Verfahren nach einem der Ansprüche 6 bis 9, **dadurch gekennzeichnet, dass**
das Dichtmaterial auf den Grundkörper des Kronkorkens aufgetragen wird wobei der Schritt der Zusammenführung des Dichtmaterials und des Grundkörpers unmittelbar vor oder im Verschließer erfolgt, wobei Grundkörper und Dichtmaterial aus zwei unterschiedlichen Vorhalte- und Speichereinheiten bereitgestellt und über entsprechende Zu- bzw. Oberleitsysteme an eine Verbindungseinheit geleitet und dort vor dem Applizieren auf den jeweiligen Behälter zu einem einzigen Verschluss (Kronkorken) verbunden werden.

## Claims

1. Cap-like closure system for containers, which comprises a crown cork as a basic body exhibiting a plurality of prong-like or tooth-like shaped ends, formed at least partially from a metallic and/or aluminium-containing material, and an inner side intended for contact with the container and an outer side, wherein the basic body of the crown cork is shaped in such a way that, after the appropriate forming process to close the mouth of the container, the shaped ends form one or more hollow spaces between the outer container surface and the shaped ends, wherein a deformable sealing material is provided on the inner side in the region of the shaped ends, which closes the hollow spaces at least in the circumference of the ends facing towards the container base,
**characterised in that**
the sealing material is one or more applications of a hot adhesive and/or melt adhesive, and is a material which can be activated in order to increase its volume.

2. Cap-like closure system according to claim 1, **characterised in that** the sealing material projects radially over the shaped ends.

3. Cap-like closure system according to any preceding claims, **characterised in that** the sealing material projects over the basic body in the region of elevations on the inner side perpendicularly by not more than 1 mm, ideally only by 0 to 0.5 mm.

4. Cap-like closure system according to any preceding claims, **characterised in that** the sealing material contains at least area by area a bacterial inhibiting or bactericidal substance.

5. Cap-like closure system according to any preceding claims, **characterised in that** valley sections of the shaped ends on the outside of the base body are occupied at least partially with a filling material and/or the outer edge of the basic body is occupied by an edge material.

6. Method for the closing of containers with a cap-like closure system according to any one of claims 1 to 5, wherein the containers and the crown corks are conveyed, **characterised in that** after the step of shaping the shaped ends, an activation step follows, with which, indirectly by the introduction of energy into the crown cork or directly by the introduction of energy into exposed surfaces of the sealing material, an increase in the volume of the sealing material is incurred.

7. Method according to claim 6, **characterised in that** the introduction of energy takes place in a transport station and/or treatment station downstream of the closure device.

8. Method according to claim 7, **characterised in that** the introduction of energy takes place during a continuous transport of the containers.

9. Method according to any one of claims 6 to 8, **characterised in that** the change of shape and/or state of the sealing material takes place in such a way that, after the deformation and after the activation, projecting sealing material covers the free shaped ends radially, and therefore forms a ring or rim beneath the free shaped ends.

10. Method according to any one of claims 6 to 9, **characterised in that** the sealing material is applied onto the basic body of the crown cork, wherein the step of bringing together the sealing material and the basic body takes place directly before or in the closure device, wherein the basic body and sealing material are provided from two different retention and storage units, and are conveyed by corresponding delivery or transfer systems to a connecting unit, and there, before application onto the respective container, are connected to form one single closure element (crown cork).

## Revendications

1. Système de fermeture de type capsule pour des contenants, comprenant en tant que corps de base un bouchon couronne présentant une pluralité d'extrémités moulées à la manière d'épis ou de dents, qui est formé au moins en partie à partir d'un matériau métallique et/ou contenant de l'aluminium et qui présente un côté intérieur se destinant à venir en appui au niveau du contenant et un côté extérieur, dans lequel le corps de base du bouchon couronne est moulé de telle manière que les extrémités moulées forment, après une déformation conforme à l'usage prévu et fermant le contenant, une ou plusieurs cavités entre la surface de contenant extérieure et les extrémités moulées, dans lequel est prévu sur le côté intérieur dans la zone des extrémités moulées un matériau étanche déformable, qui ferme les espaces creux au moins dans la périphérie de l'extrémité pointant vers le fond de contenant,
**caractérisé en ce que**
le matériau étanche est une ou plusieurs couches d'une colle à chaud et/ou thermofusible et un matériau activable aux fins de son agrandissement de volume.

2. Système de fermeture de type capsule selon la revendication 1, **caractérisé en ce que** le matériau étanche fait saillie de manière radiale des extrémités moulées.

3. Système de fermeture de type capsule selon l'une quelconque des revendications précédentes, **caractérisé en ce que** le matériau étanche dépasse du corps de base dans la zone de parties surélevées sur le côté intérieur de manière perpendiculaire au maximum de 1 mm, idéalement seulement de 0 à 0,5 mm.

4. Système de fermeture de type capsule selon l'une quelconque des revendications précédentes, **caractérisé en ce que** le matériau étanche contient au moins par endroits une substance à inhibition de germes ou germicide.

5. Système de fermeture de type capsule selon l'une quelconque des revendications précédentes, **caractérisé en ce que** des sections de creux des extrémités moulées sont chargées au moins en partie d'un matériau de remplissage sur le côté extérieur du corps de base et/ou l'arête extérieure du corps de base est chargée en un matériau d'arête.

6. Procédé servant à fermer des contenants avec un système de fermeture de type capsule selon l'une quelconque des revendications 1 à 5,
dans lequel les contenants et les bouchons couronnes sont amenés au dispositif de fermeture, **caractérisé en ce que**
une étape d'activation suit immédiatement après l'étape de la déformation des extrémités moulées, dans laquelle une augmentation de volume du matériau étanche est provoquée indirectement par l'intermédiaire d'un apport en énergie dans le bouchon couronne ou directement par l'apport en énergie dans des surfaces dégagées du matériau étanche.

7. Procédé selon la revendication 6, **caractérisé en ce que** l'apport en énergie est effectué dans une station de transport et/ou de traitement en aval du dispositif de fermeture.

8. Procédé selon la revendication 7, **caractérisé en ce que** l'apport en énergie est effectué au cours d'un transport continu des contenants.

9. Procédé selon l'une quelconque des revendications 6 à 8, **caractérisé en ce que** le changement de forme et/ou d'état du matériau étanche est effectué de telle manière que le matériau étanche restant après la déformation et après l'activation recouvre de manière radiale les extrémités moulées libres et forme ainsi un anneau ou une couronne sous les extrémités moulées libres.

10. Procédé selon l'une quelconque des revendications 6 à 9, **caractérisé en ce que** le matériau étanche est appliqué sur le corps de base du bouchon couronne,
dans lequel
l'étape du regroupement du matériau étanche et du corps de base est effectuée directement avant ou dans le système de fermeture, dans lequel le corps de base et le matériau étanche sont fournis à partir de deux unités de mise à disposition et de stockage différentes et sont acheminés à une unité de liaison par l'intermédiaire de systèmes d'amenée ou de transfert correspondants et y sont reliés en une unique fermeture (bouchon couronne) avant l'application sur le contenant respectif.
